# EUROPÄISCHE PATENTANMELDUNG

(11) **EP 4 628 628 A1**
(43) Veröffentlichungstag der Anmeldung: **08.10.2025**
(21) Anmeldenummer: 24168502.3
(22) Anmeldetag: 04.04.2024
(51) Int. Cl.: C25B 1/04, C25B 9/19, C25B 9/60

(54) **DICHTUNGSANORDNUNG ZUR ABDICHTUNG VON ELEKTROLYSEZELLEN**

(71) Anmelder: Sunfire SE, 01237 Dresden (DE); HAFF-Dichtungen GmbH, 17373 Ueckermünde (DE)
(72) Erfinder: Hawellek, Rudolf Ernst, 4418 Reigoldswil (CH); Ruhnau, Steffen, 17373 Ueckermünde (DE); Näther, Mathias, 01277 Dresden (DE)
(74) Vertreter: Hauck Patent- und Rechtsanwälte PartmbB

(57) **Zusammenfassung**

Die Erfindung betrifft eine Dichtungsanordnung zur Abdichtung von Elektrolysezellen in einer Elektrolysevorrichtung, insbesondere in einer alkalischen Druckelektrolyse, mit einem äußeren Dichtelement (8) und einem inneren Dichtelement (7), die formschlüssig zueinander angeordnet sind.

## Beschreibung

Die vorliegende Erfindung betrifft eine Dichtungsanordnung zur Abdichtung von Elektrolysezellen in einer Elektrolysevorrichtung. Es geht insbesondere um eine Dichtungsanordnung zur Abdichtung von Elektrolysezellen bei einer Wasserelektrolyse zu Herstellung von Wasserstoff und Sauerstoff. Für eine alkalische Elektrolyse werden typischerweise wässrige alkalische Elektrolyte wie Kaliumhydroxid- (KOH) oder Natriumhydroxid-Lösungen (NaOH) verwendet, während bei einer sauren Elektrolyse z. B. schwefelsaure oder phosphorsaure Elektrolytlösungen eingesetzt werden. Die Dichtungsanordnung ist vorgesehen und bestimmt, um die Elektrolysezellen in einer Elektrolysevorrichtung nach dem Vor- und Verspannen dieser zu einem Elektrolysestapel im Betrieb flüssigkeitsdicht und gasdicht mit einer niedrigen Leckagerate abzudichten. Der Betrieb der Elektrolysevorrichtung kann dabei auch Phasen eines Standbys umfassen, in denen sich Druck und Temperatur der Elektrolysevorrichtung wiederholt mitunter auch periodisch verändern, wie z. B. bei der alkalischen Druckelektrolyse.

Aus EP 0 261 827 A1 ist eine Dichtung zur Verwendung in einer Elektrolysezelle bekannt, die eine Vielzahl von Vorsprüngen und/oder Ausnehmungen in der Oberfläche aufweist, wobei die Vorsprünge und Ausnehmungen angepasst sind, um mit der Oberfläche einer Anode oder einer Katode zusammenzuwirken. Durch die Vorsprünge und die Ausnehmungen werden die Dichtungen an der Katode oder der Anode bei der Montage der Dichtung befestigt.

Der vorliegenden Erfindung liegt die Aufgabe zugrunde, eine Dichtungsanordnung bereitzustellen, die mit möglichst einfachen Mitteln eine gute technische Dichtheit herstellt und eine hohe Lebensdauer hat.

Erfindungsgemäß wird die Aufgabe durch eine Dichtungsanordnung mit den Merkmalen aus Anspruch 1 gelöst. Vorteilhafte Ausgestaltungen bilden die Gegenstände der Unteransprüche.

Die erfindungsgemäße Dichtungsanordnung ist vorgesehen und bestimmt zur Abdichtung von Elektrolysezellen in einer Elektrolysevorrichtung. Insbesondere ist die vorgeschlagene Dichtungsanordnung dafür vorgesehen und bestimmt, in einer alkalischen oder sauren Wasserelektrolyse, bevorzugt in einer alkalischen Druckelektrolyse, die Elektrolysezelle wirksam mit einer geringen Leckagerate abzudichten. Die Dichtungsanordnung weist ein erstes, inneres Dichtelement und ein zweites, äußeres Dichtelement auf. Erfindungsgemäß sind inneres und äußeres Dichtelement formschlüssig zueinander angeordnet, insbesondere formschlüssig miteinander verbindbar. Der Formschluss entsteht durch Versperren der relativen Bewegung der beiden Dichtelemente durch konstruktive Details an den Dichtelementen. Der Formschluss sperrt die Bewegung der beiden Dichtelemente relativ zueinander in einer oder mehreren Richtungen. Er kann bevorzugt zwischen einem Innenumfang des äußeren Dichtelementes und einem Außenumfang des inneren Dichtelementes gebildet sein. Die Dichtelemente können am Innenumfang des äußeren Dichtelementes und am Außenumfang des inneren Dichtelementes formschlüssig miteinander verbindbar sein. Der Vorteil von formschlüssig miteinander verbundenen Dichtelementen besteht darin, dass diese miteinander eine definierte Position einnehmen können, um so eine bessere Dichtwirkung zu erzielen. Der Formschluss zwischen den beiden Dichtelementen kann bereits vor der Montage der Dichtanordnung hergestellt werden. Es ist aber auch möglich, vorab eines der beiden Dichtelemente zu montieren bzw. an der Elektrolysezelle zu positionieren und das andere Dichtelement dann formschlüssig mit dem bereits montierten Dichtelement anzuordnen.

In einem Elektrolysezellstapel sind typischerweise mehrere Elektrolysezellen nebeneinander in Reihe angeordnet und durch Zusammenpressen des so gebildeten Zellstapels miteinander verspannt. Der Einbau der erfindungsgemäßen Dichtungsanordnung erfolgt zwischen Dichtflächen einander gegenüberliegend angeordneter Elektrolysezellen, sodass die Dichtungsanordnung beim Verspannen mit einer Flächenpressung beaufschlagt wird, die über die Dichtflächen der Elektrolysezellen auf die Dichtungsanordnung aufgebracht wird. Die Dichtelemente weisen hierfür Anlageflächen auf, die an den Dichtflächen der Elektrolysezellen angelegt werden und bevorzugt jeweils senkrecht mit Flächenpressung beaufschlagt werden.

Bevorzugt wird die Dichtungsanordnung im Krafthauptschluss mit der Flächenpressung belastet. Der Formschluss zwischen dem äußeren und inneren Dichtelement kann vorteilhaft am Innenumfang einer Anlagefläche des äußeren Dichtelementes und am Außenumfang einer Anlagefläche des inneren Dichtelementes ausgebildet sein. Die Flächenpressung wird senkrecht zur Umfangsrichtung dieser Anlageflächen aufgebracht. Die Dichtflächen der Elektrolysezellen sind im Zellstapel üblicherweise parallel, insbesondere planparallel, zueinander ausgerichtet. Dementsprechend können auch die Anlageflächen der Dichtelemente parallel zueinander orientiert sein.

Die Dichtelemente können bevorzugt als Flachdichtungen, insbesondere als ringförmige Flachdichtungen, ausgebildet sein, wobei ringförmig kreisringförmig, oval oder polygon-förmig bedeutet. Polygonförmige Dichtelemente können insbesondere vier- oder sechseckige Dichtelemente sein. Die Außenkontur der Dichtungsanordnung kann an die Außenkontur der Dichtfläche angepasst sein, z. B. dieser entsprechen. Für Elektrolysezellen mit kreisförmigem Querschnitt können das innere und das äußere Dichtelement beispielsweise als Kreisringscheibe mit einem oder mehreren Kreisringsegmenten ausgebildet sein.

Der Formschluss zwischen den Dichtelementen, z. B. Kreisringscheiben, erfolgt in Umfangsrichtung, sodass zwischen dem Außenumfang des inneren Dichtelementes und Innenumfang des inneren Dichtelementes Kräfte normal zur Umfangsrichtung, d. h. in radialer Richtung, übertragen werden können.

In einer bevorzugten Ausgestaltung ist auch ein Formschluss zwischen dem inneren und dem äußeren Dichtelement in radialer Richtung vorgesehen, sodass zwischen den Dichtelementen Kräfte in Umfangsrichtung übertragen werden können. Der Formschluss in radialer Richtung erlaubt es, wenn beide Dichtelemente zueinander festgelegt sind, diese besonders einfach gemeinsam zu montieren, weil die relative Bewegung der Dichtelemente zueinander in zwei Bewegungsrichtungen gesperrt ist. Der Formschluss in radialer Richtung zwischen dem inneren und dem äußeren Dichtelement erfolgt beispielsweise über Ausformungen und bzw. oder über Aussparungen an den Umfangsflächen. Dabei sind die Ausformungen, die auch als Vorsprünge bezeichnet werden können, und bzw. oder die Aussparungen am Außenumfang des inneren Dichtelementes komplementär geformt zu den jeweiligen Aussparungen bzw. Ausformungen am Innenumfang des äußeren Dichtelementes. Die zueinander komplementär geformten Ausformungen bzw. Aussparungen können z. B. als Finger, Zapfen oder Zinken ausgebildet sein. In einer besonders bevorzugten Ausführungsform sind die Ausformungen bzw. Aussparungen mit einem Hinterschnitt ausgebildet, z. B. als Schwalbenschwanzverbindung oder Knopflochverbindung. Bei diesen Verbindungen ist durch den Hinterschnitt eine Relativbewegung der Dichtelemente zueinander in Umfangsrichtung der Dichtelemente verhindert.

Am äußeren oder inneren Dichtelement können jeweils sowohl Ausformungen als auch Aussparungen vorgesehen sein, oder auch nur Ausformungen oder nur Aussparungen. Als besonders vorteilhaft hat sich erwiesen, wenn das innere Dichtelement ausschließlich Ausformungen aufweist und das äußere Dichtelement ausschließlich dazu komplementär geformte Aussparungen. Bei einem höheren Kaltstauchwert des inneren Dichtelementes im Vergleich zum äußeren Dichtelement passen sich die Ausformungen des inneren Dichtelementes, insbesondere bei Knopflochverbindungen mit rundlichen oder ovalen Ausformungen, im Bereich des Formschlusses besonders gut an die Aussparungen des äußeren Dichtelementes an, sodass eine verbesserte Dichtheit erreicht wird.

In einer bevorzugten Ausführungsform können für eine einfachere Fertigung das äußere Dichtelement und bzw. oder das innere Dichtelement jeweils aus mehreren Segmenten ausgebildet sein, die miteinander verbindbar sind bzw. verbunden sind. Ringförmige Dichtelemente können beispielsweise in radialer Richtung in Segmente unterteilt sein. In einer bevorzugten Ausgestaltung ist das innere und bzw. oder das äußere Dichtelement jeweils in zwei oder mehr Kreisringsegmente geteilt bzw. segmentiert, die in Umfangsrichtung miteinander verbunden sind, insbesondere können diese auch in Umfangsrichtung miteinander verklebt sein.

Die Verbindung der Segmente kann an Fügeflächen erfolgen, die bevorzugt komplementär zueinander an zwei benachbarten, zu verbindenden, Segmenten ausgebildet sind. Die Fügeflächen können auch als Kontaktflächen bezeichnet werden. Sie können beispielsweise geschäftet sein oder mit einem Hinterschnitt ausgebildet sein, z. B. als Schwalbenschwanzverbindung und bzw. oder als Knopflochverbindung, wobei diese formschlüssigen Verbindungen mit Hinterschnitt auch eine lösbare Verbindung, ohne Verklebung, erlauben, sodass eine einfache Fertigung der Dichtungsanordnung möglich ist. Geschäftet bedeutet, dass die jeweiligen Fügeflächen zueinander benachbarter Segmente komplementär und flächig zueinander, jeweils unter einem spitzen oder stumpfen Winkel zu den Anlageflächen des Dichtelementes ausgebildet sind, insbesondere unter einem spitzen Winkel im Bereich von 3,5° bis 20°, bevorzugt von 3,5° bis 15°, besonders bevorzugt von 3,5° bis 10°, bzw. einem stumpfen Winkel von 160° bis 176,5°, bevorzugt 165° bis 176,5°, besonders bevorzugt 170° bis 176,5°. Derart schräge Fügeflächen können beispielsweise durch ein Abschleifen der Anlageflächen hergestellt werden.

Die Länge l einer Fügefläche eines Segmentes kann bei geschäfteten Verbindungen in Umfangsrichtung des Dichtelementes wenigstens das 8-fache der Dicke d des jeweiligen Dichtelementes bzw. Segmentes im unkomprimierten Zustand betragen, beispielsweise das 8- bis 20-fache, bevorzugt mehr als das 10-fache der Dicke d, besonders bevorzugt wenigstens das 11- oder 12-fache der Dicke d, beispielsweise das 12- bis 20-fache. Die Länge der Fügefläche wird bevorzugt in einer senkrechten Projektion zu der Anlagefläche betrachtet.

Bei ringförmigen Dichtelementen können die Fügeflächen zwischen benachbarten Segmenten jeweils an einander gegenüberliegenden Seiten eines Segmentes ausgebildet sein, die keine Umfangsflächen der Dichtelemente bilden. Für einen einfachen Zusammenbau können die Fügeflächen eines Segmentes jeweils an den einander gegenüberliegenden Anlageflächen des Segmentes einen spitzen Winkel zwischen der Anlagefläche und der Fügefläche aufweisen. Die Fügeflächen können insbesondere in dieselbe Richtung abgeschrägt, bevorzugt auch parallel zueinander ausgerichtet, sein. Alternativ ist es in Ausführungsformen möglich, dass die Fügeflächen eines Segmentes jeweils nur zu einer der Anlagefläche spitze Winkel aufweisen, und zur gegenüberliegenden Anlagefläche nur stumpfe Winkel.

In einer besonders bevorzugten Ausführungsart ist die Dicke D des inneren und bzw. oder äußeren Dichtelementes in Bereichen der Teilung bzw. Segmentierung, d. h. im Bereich der Fügeflächen, in Bezug auf die Dicke d des jeweiligen Dichtelementes erhöht. Sie ist also größer als die Dicke d in den Bereichen, die keine Fügeflächen aufweisen. Die Dicke D kann an den Fügeflächen bis zu 120%, bevorzugt zwischen 102% bis 120%, der Dicke d des jeweiligen Dichtelementes betragen. Durch die erhöhte Dicke wird ein größerer Anpressdruck auf die Fügeflächen ausgeübt und trotz Segmentierung eine hohe Dichtheit erreicht.

Die Dicke kann beispielsweise dadurch erhöht sein, dass an den Fügeflächen ein zusätzliches Material eingebracht wird, beispielsweise ein Klebstoff, der im Fügespalt als dickere Schicht verbleibt und dadurch die Dicke erhöht. Dies ist jedoch umständlich und die Dickenzunahme ist schwer zu kontrollieren.

In einer bevorzugten Ausführungsform ist die Dicke dadurch erhöht, dass die Segmente im Dichtelement versetzt zueinander angeordnet sind, sodass die geschäfteten Fügeflächen einander jeweils überragen. Bei einem solchen versetzten schrägen Stoß der Segmente überlappt jeweils derjenige Teil der Fügefläche, der die dazugehörige komplementäre Fügefläche überragt, eine Anlagefläche des Dichtelementes und erhöht dadurch die Dicke des Dichtelementes um die maximale Höhe, die das Segment am überlappenden Teil der Fügefläche aufweist. Der Versatz, um den die Segmente zueinander versetzt bzw. aufeinander zu verschoben sind, kann abhängig vom schrägen Winkel der geschäfteten Fügeflächen, der Länge der Fügefläche und der Dicke d des Segmentes derart gewählt sein, dass die Dicke D im Bereich der Fügeflächen bis zu 120%, bevorzugt zwischen 102% und 120%, der Dicke d des jeweiligen Segmentes bzw. Dichtelementes im unkomprimierten Zustand beträgt.

Bei ringförmigen Dichtelementen können die Segmente des jeweiligen Dichtelementes in Umfangsrichtung zueinander versetzt angeordnet sein. Die Segmente sind dafür bevorzugt rotationssymmetrisch zu einer Achse durch die Flächenschwerpunkte der Anlageflächen, insbesondere als Kreisringsegmente, ausgebildet. Dadurch können die Segmente sehr einfach durch eine Rotation in Umfangsrichtung zueinander versetzt angeordnet sein, sodass die geschäfteten Fügeflächen einander überragen und die Dicke der einander an den Fügeflächen überlappenden Segmente im Fügebereich bzw. Überlappungsbereich erhöht ist.

Für eine besonderes präzise Positionierung und Ausrichtung der zueinander versetzten Segmente in der Dichtungsanordnung, können das innere und äußere Dichtelement den zuvor beschriebenen Formschluss in radialer Richtung aufweisen, der beispielsweise durch Ausformungen und bzw. oder Aussparungen am Innenumfang des äußeren Dichtelementes und Außenumfang des inneren Dichtelementes, insbesondere durch Verbindungen mit Hinterschnitt, wie Schwalbenschwanz- und bzw. oder Knopflochverbindungen, ausgebildet sein kann. Er verhindert, dass sich die Segmente in Umfangsrichtung der Dichtelemente zueinander verdrehen oder verschieben und ermöglicht so eine präzise Einstellung und Fixierung des Versatzes der Fügeflächen zueinander und somit auch der Dickenerhöhung im Bereich der geschäfteten Verbindung.

In einer vorteilhaften Ausgestaltung sind in der Dichtungsanordnung die Segmente des äußeren Dichtelementes jeweils versetzt zu den Segmenten des inneren Dichtelementes angeordnet. Das heißt, die Teilungen bzw. Fügeflächen zwischen den Segmenten der Dichtelemente sind am äußeren und inneren Dichtelement in Umfangsrichtung an unterschiedlichen Stellen angeordnet. Dadurch ergibt sich eine mäander-förmige oder labyrinth-artige Wegstrecke entlang der Fügeflächen der Segmente und der Umfangsflächen der Dichtelementen zwischen dem Innenumfang des inneren Dichtelementes und dem Außenumfang des äußeren Dichtelementes, entlang derer die Dichtelemente gegeneinander abgedichtet sind. Durch diese verlängerte Dichtstrecke erhöht sich die Dichtheit der Dichtungsanordnung. Für eine maximale Dichtstrecke können die Teilungen zwischen den Segmenten des äußeren Dichtelementes in Umfangsrichtung bevorzugt jeweils gleichmäßig beabstandet zu den Teilungen zwischen den Segmenten des inneren Dichtelementes angeordnet sein oder vice versa. Besondere bevorzugt ist die Dichtstrecke außerdem durch formschlüssige Verbindungen mit Hinterschnitt erhöht, insbesondere durch Knopflochverbindungen, zwischen dem äußeren und inneren Dichtelement und bzw. oder zwischen den Segmenten des inneren und bzw. oder äußeren Dichtelementes.

In einer bevorzugten Ausgestaltung ist das innere Dichtelement mit einem größeren Kaltstauchwert versehen als das äußere Dichtelement. Der Kaltstauchwert ist ein Maß für die Anpassungsfähigkeit der Dichtung an die Dichtfläche. Die Ermittlung der Verformungswerte ist beispielsweise in der DIN 28090-2:2014-11 festgelegt. Bei der erfindungsgemäßen zweiteiligen Dichtungsanordnung hat sich als besonders vorteilhaft herausgestellt, wenn der Quotient der Kaltstauchwerte des äußeren Dichtelements zum inneren Dichtelement gleich oder kleiner als 0,6 ist. Die Kaltstauchwerte aus dem Quotienten besagen, dass der Kaltstauchwert des äußeren Dichtelements nur 60 % oder weniger beträgt als der Kaltstauchwert des inneren Dichtelements. Der Quotient der Kaltstauchwerte kann insbesondere in einem Bereich zwischen 0,1 und 0,6, bevorzugt zwischen 0,2 und 0,5, liegen. Durch den höheren Kaltstauchwert des inneren Dichtelementes passt sich das innere Dichtelement nicht nur vorteilhaft an die Dichtflächen der Elektrolysezellen an, sondern im Bereich des Formschlusses zum äußeren Dichtelement auch an das äußere Dichtelement. Bei der Druckelektrolyse wird dieser Effekt noch durch den Überdruck in den Elektrolysezellen verstärkt, der das innere Dichtelement an das äußere Dichtelement drückt.

In Ausführungsformen kann der Kaltstauchwert des äußeren Dichtelementes beispielsweise in einem Bereich von 4% bis 8%, bevorzugt von 5% bis 7%, liegen. Weiterhin ist es, insbesondere für eine Elektrolyse bei Temperaturen über Raumtemperatur, wie z. B. der alkalischen Druckelektrolyse, vorteilhaft, dass das äußere Dichtelement in einer Ausgestaltung mit einem kleineren Warmsetzwert als das innere Dichtelement ausgebildet ist. Das Warmsetzverhalten ist ein Maß für das Kriechverhalten der Dichtung. Der Warmsetzwert kann nach DIN 28090-2:2014-11 bestimmt werden.

Der Quotient der Warmsetzwerte von äußerem Dichtelement zu innerem Dichtelement kann bevorzugt kleiner oder gleich 0,8 sein. Der Warmsetzwert des äußeren Dichtelementes kann also nur 80 % oder weniger betragen als der Warmsetzwert des inneren Dichtelements. Der Quotient der Warmsetzwerte kann insbesondere in einem Bereich zwischen 0,1 bis 0,8, bevorzugt zwischen 0,2 bis 0,4, liegen. Dadurch, dass der Warmsetzwert des äußeren Dichtelementes geringer ist als der des inneren Dichtelementes, das äußere Dichtelement also eine besseres Kriechverhalten als das innere Dichtelement aufweist, bietet das äußere Dichtelement eine zusätzliche Abdichtfunktion, falls das innere Dichtelement aufgrund von Kriechen undicht werden sollte.

In Ausführungsformen kann der Warmsetzwert des äußeren Dichtelementes insbesondere in einem Bereich von 3% bis 8%, bevorzugt von 4% bis 6%, liegen.

Ebenfalls bevorzugt ist eine Ausgestaltung, bei der das äußere Dichtelement einen höheren Rückfederwert besitzt als das innere Dichtelement. Der Rückfederwert beschreibt, um wieviel Prozent ein Material nach Beaufschlagung mit einem vorbestimmten Druck für eine vorbestimmte Zeitdauer sich in einer Zeitspanne nach der Druckbeaufschlagung wieder zurückstellt. Er kann nach ASTM F 36 J - 2015 bestimmt werden, und ist ein Maß für die Fähigkeit einer Dichtung eine Vergrößerung des Dichtspaltes zwischen den Dichtflächen ausgleichen zu können. Durch seine höhere Rückfederung bietet das äußere Dichtelement eine zusätzliche Abdichtfunktion, falls das innere Dichtelement aufgrund von Änderungen am Dichtspalt undicht werden sollte.

Auch bei den Rückfederwerten ergibt sich ein bevorzugter Quotient der Rückfederwerte von äußerem Dichtelement zu innerem Dichtelement. Der Quotient beträgt dabei bevorzugt zwischen 1,4 und 3,5, was bedeutet, dass der Rückfederwert des äußeren Dichtelements bevorzugt mindestens 1,4-mal so groß wie der Rückfederwert des inneren Dichtelements ist.

Bevorzugt besitzt das innere Dichtelement beispielsweise einen Rückfederwert von 20 % bis 50 %, bevorzugt von 30 % bis 40 %. Das äußere Dichtelement besitzt einen Rückfederwert von 40 % bis 70 %, bevorzugt 50 % bis 70 %, wobei die Rückfederwerte beispielsweise nach ASTM F 36 J - 2015 bestimmt werden.

Ein besonderer Vorteil der aus zwei Dichtelementen bestehenden Dichtungsanordnung ist, dass der Einsatz von unterschiedlichen Materialien möglich ist und damit eine bessere Anpassung der Dichtungsanordnung an die Herausforderung bei der Abdichtung von Elektrolysezellen möglich ist. Bevorzugt bestehen das äußere und das innere Dichtelement aus elektrisch-isolierendem Material bzw. Materialien, insbesondere aus nichtmetallischen Materialien. Elektrisch isolierende Materialien sind solche, die eine elektrische Leitfähigkeit von weniger als 10^{-8.} S/m, bevorzugt höchstens 10⁻¹⁰ S/m, besonders bevorzugt höchstens 10⁻¹⁶ S/m, aufweisen.

Das äußere Dichtelement kann vorteilhaft aus einem Kompositmaterial bestehen, das ein Bindemittel und Füllstoffe umfasst. Das Bindemittel kann ein Elastomer sein, das bevorzugt chemisch beständig gegen alkalische und bzw. oder saure Elektrolyt-Lösungen ist, wie z. B. KOH- oder NaOH-, schwefelsaure oder phosphorsaure-Lösungen. Es kann ein Material ausgewählt aus der Gruppe der Kautschuke sein, z. B. ein Synthesekautschuk, beispielsweise Ethylen-Propylen-Dien-(Monomer)-Kautschuk (EPDM) oder Acrylnitril-Butadien-Kautschuk (NBR). Typischerweise hat das Bindemittel einen Anteil von < 30 Gewichts-%, bevorzugt < 20 Gewichts-%, besonders bevorzugt < 15 Gewichts-%.

Füllstoffe können aus Partikeln oder Fasern bestehen. Sie können für eine hohe Druckstandfestigkeit und thermische Beständigkeit beispielsweise aus einem Material bestehen, das ausgewählt ist aus der Gruppe der temperaturbeständigen Polymere, insbesondere aus der Gruppe der aromatischen Polyamide, Polyaryletherketone und Polyarylsulfide, beispielsweise aus Aramiden, Polyetheretherketon (PEEK) und bzw. oder Polyphenylensulfid (PPS). Ihr Anteil kann bis zu 30 Gewichts-% betragen. Partikel oder Fasern können im Kompositmaterial bevorzugt willkürlich orientiert sein. Fasern bzw. elongierte Partikel können bevorzugt nicht länger als 5 mm, besonders bevorzugt nicht länger als 2 mm, sein.

Weitere funktionelle Füllstoffe zur Verbesserung von Brandschutz, Zugfestigkeit und/oder Weiterreißwiderstand können z. B. Aluminiumsilikate, wie z. B. Kaolin, mit einem Anteil zwischen 30 Gewichts-% bis 60 Gewichts-%, Siliziumdioxide, wie z. B. Kieselgel oder Kieselgur, mit einem Anteil zwischen 10 Gewichts-% und 30 Gewichts-%, und bzw. oder Kalziumsilikate mit einem Anteil zwischen 10 Gewichts- % und 30 Gewichts-%, sein.

In einer bevorzugten Weiterbildung besteht das innere Dichtelement aus einem partikel- und/oder faserverstärkten Kompositmaterial, das chemisch beständig gegen alkalische und bzw. oder saure Elektrolyt-Lösungen, wie z. B. KOH- oder NaOH-, schwefelsaure oder phosphorsaure-Lösungen, sowie gegen Sauerstoff und Wasserstoff ist. Das Kompositmaterial kann beispielsweise aus einem Binder aus der Gruppe der Polyhalogenolefine, insbesondere aus Polytetrafluorethylen (PTFE) oder Polyvinylidenfluorid (PVDF), sowie partikel- und bzw. oder faserförmigen Füllstoffen, z. B. Füllstoffen aus Keramik und bzw. oder Glas, bestehen. Bei der Verwendung von Kompositmaterial für das innere Dichtelement kann bevorzugt mit Glaskugeln, insbesondere mit Glashohlkugeln, mit einem Durchmesser von 1 µm bis 99 µm, bevorzugt 10 µm bis 90 µm, als Füllstoff gearbeitet werden. Solche Teilchenverbundwerkstoffe besitzen eine gute Druck- und Wärmefestigkeit und sind damit als inneres Dichtelement für die Abdichtung der Elektrolysezelle besonders gut geeignet.

Zweckmäßig weist das innere Dichtelement eine größere Dicke auf als das äußere Dichtelement. Als Dicke wird dabei der Abstand zwischen den Anlageflächen des jeweiligen Dichtelementes in einem Bereich ohne Segmentierung bzw. ohne Schäftung bezeichnet. Der Dickenunterschied Δd zwischen dem inneren und dem äußeren Dichtelement ohne Flächenpressung, d. h. im unkomprimierten Zustand, kann bevorzugt wenigstens die Differenz der Stauchung des inneren Dichtelements Sᵢ und des äußeren Dichtelements Sₐ im komprimierten Zustand betragen: Δd ≥ Sᵢ - Sₐ. Unter Stauchung kann dabei der Dickenunterschied eines Dichtelements zwischen unkomprimiertem und komprimiertem Zustand verstanden werden, wie sie beispielsweise über die Wärmestauchwerte nach DIN 28090-2:2014-11 bestimmt werden kann.

Eine bevorzugte Ausgestaltung der Erfindung wird nachfolgend vorgestellt. Es zeigt:
- Fig. 1: eine perspektivische Darstellung eines Elektrolyseurs,
- Fig. 2: einen Ausschnitt einer Elektrolysezelle mit einem Beispiel einer Dichtungsanordnung,
- Fig. 3: eine Detailansicht von innerem und äußerem Dichtelement,
- Fig. 4: eine Detailansicht von Ausführungsbeispielen für Ausformungen und Aussparungen an Dichtelementen,
- Fig. 5: eine Schnittansicht eines Ausführungsbeispiels von Segmenten eines Dichtelementes mit einer geschäfteten Verbindung und
- Fig. 6: eine Schnittansicht eines weiteren Ausführungsbeispiels von Segmenten eines Dichtelementes mit einer geschäfteten Verbindung.

Figur 1 zeigt in einer perspektivischen Ansicht einen Elektrolyseur mit mindestens einer Elektrolysezelle und zwei Endplatten 2, 9, die mit Positionierstiften an einem zylindrischen Gehäuse 1 des Elektrolyseurs befestigt und ausgerichtet sein können. Typischerweise sind mehrere Elektrolysezellen in einem Zellstapel hintereinander angeordnet.

Eine Elektrolysezelle besteht aus einem Zellrahmen, zwei Elektroden 3, 6, sowie einer Membran 5. Die Membran 5 kann zwischen zwei optionalen Zwischengittern 4 angeordnet sein, die sich jeweils zwischen einer Elektrode 3, 6 und der Membran 5 befinden. Der Zellrahmen kann eine Zwischenplatte umfassen, mit der die Zellen räumlich von einer benachbarten Zelle getrennt wird. Bei der ersten und letzten Zelle eines Zellstapels kann der Zellrahmen, wie in der Figur 1, als eine Endplatte 2, 9 ausgebildet sein oder in diese integriert sein. Die Dichtungsanordnung ist zwischen den Zellrahmen benachbarter Zellen angeordnet und umfasst ein inneres Dichtelement 7 und ein äußeres Dichtelement 8. Die Dichtelemente 7, 8 sind also als statische Dichtungen zwischen ruhenden Teilen ausgebildet, die lösbare Berührungsdichtungen bilden. Die Dichtpressung wird durch eine äußere Kraft erzeugt. Bevorzugt handelt es sich bei der Dichtungsanordnung um eine Flachdichtung.

In Figur 2 ist in einer schematischen Schnittzeichnung ein Ausschnitt einer Elektrolysezelle mit einer Dichtungsanordnung dargestellt. Gleiche Bezugszeichen in dieser und nachfolgende Figuren bezeichnen gleiche oder sich entsprechende Bauteile bzw. Merkmale. Die Dichtungsanordnung ist im Krafthauptschluss zwischen den Zellrahmen 10 von nebeneinander angeordneten Elektrolysezellen angeordnet.

Das äußere Dichtelement 8 der Dichtungsanordnung ist in seinem Durchmesser typischerweise derart dimensioniert, dass sein Außendurchmesser an den Außenkanten oder in einem äußeren Bereich der Stirnflächen der Zellrahmen 10 anliegt. Das innere Dichtelement 7 der Dichtungsanordnung kann in seinem Durchmesser derart gestaltet sein, dass es bündig mit einer Innenkante des Zellrahmens 10 abschließt oder diesen überragt. In Ausführungsformen kann es in einem Bereich am Innenumfang an einer Elektrode 3, 6 oder einem anderen Teil der Elektrolysezelle anliegen.

Figur 3 zeigt einen Ausschnitt der erfindungsgemäßen Dichtungsanordnung 22. Das innere Dichtelement 7 und das äußerer Dichtelement 8 sind Kreisringscheiben. Die Kreisringscheiben sind über Knopflochverbindungen 30 formschlüssig miteinander verbunden, von denen ein Ausschnitt in Figur 4 dargestellt ist. Ein die Verbindung knüpfender Kopf 32 besitzt eine maximale Breite B und ist bevorzugt abgerundet. Der Kopf 32 muss jedoch keine kreisförmige Form besitzen, sondern kann beispielsweise auch oval sein. Wie rechts in Figur 4 kann auch ein trapez- oder keilförmiger Kopf 36 für die Knopflochverbindung vorgesehen sein. Der Kopf 32, 36 kann jeweils auf einem Stiel 34 gelagert sein. Der Kopf 32, 26 und bzw. oder der Stiel 34 besitzen eine Breite b, die kleiner als die Breite B des Kopfes 32, 36 ist. Indem die Breite B des Kopfes 32, 36 größer als die Breite b ist, entsteht ein Hinterschnitt. Die Übergänge bzw. Kanten zwischen Kopf 32 und Stiel 34 und bzw. oder zwischen Kopf 36 und Dichtelement 7, 8 und bzw. oder zwischen Stiel 34 und Dichtelement 7, 8 können abgerundet sein.

Kopf 32, 36 und Stiel 34 bilden einen Vorsprung bzw. eine Ausformung am Außenumfang des inneren Dichtelementes 7. Die Ausnehmung bzw. Aussparung 38 am Innenumfang des äußeren Dichtelementes 8 ist komplementär zu dem Kopf 32, 36 und Stiel 34 des inneren Dichtelementes 7 ausgebildet, sodass Kopf 32, 36 und Stiel 34 in die Ausnehmung, an der Innenwand des inneren Dichtelementes 7 anliegend, eingeknüpft werden und vollflächig an dieser anliegen können.

In dem dargestellten, bevorzugten Ausführungsbeispiel der Figur 3 sind an dem inneren Dichtelement 7 Kopf 32 und Stiel 34 als Vorsprünge angeordnet, die in die Ausnehmung 38 an dem äußeren Dichtelement 8 eingreifen. Die formschlüssige Verbindung zwischen innerem Dichtelement 7 und äußerem Dichtelement 8 kann auch durch andere Verbindungen mit Hinterschnitt hergestellt werden. Auch ist es möglich, dass die Verbindungen entlang der Umfangsrichtung unterschiedlich ausgebildet sind. Ebenso ist es möglich, wenn dieselbe Verbindung verwendet wird, diese abwechselnd zwischen dem inneren Dichtelement 7 und dem äußeren Dichtelement 8 anzuordnen.

Das innere und bzw. oder das äußere Dichtelement 7, 8 können aus Segmenten 24a, 24b; 28a, 28b bestehen. Bei ringförmigen Dichtelementen können die Dichtelemente 7, 8 wie in Figur 3 in radialer Richtung in Segmente 24a, 24b; 28a, 28b unterteilt sein. Die Segmente 24a, 24b des äußeren Dichteelementes 8 sind vorteilhaft in Umfangsrichtung versetzt zu den Segmenten 28a, 28b des inneren Dichtelementes 7 angeordnet, sodass die Dichtstrecke zwischen dem Innenumfang des inneren Dichtelementes 7 und dem Außenumfang des äußeren Dichtelementes 8 mäander- bzw. labyrinthartig verlängert ist. Bevorzugt sind dabei die Teilungen zwischen den Segmenten 28a, 28b des inneren Dichtelementes 7 zu den Teilungen zwischen den Segmenten 24a, 24b des äußeren Dichtelementes 8 in Umfangsrichtung jeweils gleichmäßig beabstandet.

Die Segmente der Dichtelemente 7, 8 können wie die Segmente 24a, 24b in der Figur 3, über geschäftete Fügeflächen 26 miteinander verbunden sein oder wie die Segmente 28a, 28b in Figur 3 in Umfangsrichtung bevorzugt ebenfalls über eine Knopflochverbindung 20 miteinander verbunden sein. Während geschäftete Fügeflächen 26 unter einem spitzen bzw. stumpfen Winkel zu den Anlageflächen 39 der Dichtelemente bzw. Segmente 24a, 24b ausgebildet sind, sind die Fügeflächen von Verbindungen 20, 30 mit Hinterschnitt für eine einfache Fertigung bevorzugt senkrecht zu den Anlageflächen 39 der Dichtelemente bzw. Segmente 28a, 28b ausgebildet.

Vorteilhaft können sämtliche Verbindungen zwischen den Umfangsflächen der Dichtelemente 7, 8 mit Hinterschnitt, insbesondere als Knopflochverbindung, ausgebildet sein und sämtliche Verbindungen zwischen den Segmenten der Dichtelemente 7, 8 als geschäftete Verbindungen, d. h. als Verbindungen mit geschäfteten Fügeflächen 26, ausgebildet sein. Die Länge der Fügeflächen 26 kann in wenigsten einem der Dichtelemente 7, 8, bevorzugt in beiden Dichtelementen 7, 8, im unkomprimierten Zustand mindestens das 8-fache der Dicke des jeweiligen Dichtelementes in den ungeschäfteten Bereichen betragen. Bevorzugt beträgt sie mehr als das 10-fache, besonderes bevorzugt wenigstens das 11- oder 12-fache der Dicke d. Im Bereich der geschäfteten Verbindungen können die Dichtelemente 7, 8 im unkomprimierten Zustand besonders vorteilhaft eine größere Dicke aufweisen als die Dicke der ungeschäfteten Bereiche. Die größere Dicke kann beispielsweise, wie in Figur 5 oder Figur 6 dargestellt, durch einen Versatz der Segmente und somit auch Fügeflächen 26 zueinander eingestellt werden.

Die vorstehend beschriebene Dichtungsanordnung 22 ist für die Alkalielektrolyse, insbesondere die Druckalkalielektrolyse, vorgesehen. Die Dichtungsanordnung besteht aus einem äußeren Dichtelement 8 und einem inneren Dichtelement 7, wobei die Mehrteiligkeit der Dichtelemente den Einsatz von unterschiedlichen Materialien ermöglicht und damit eine bessere Anpassung an die Anforderungen der Elektrolyse. Auch können unterschiedliche Dicken für die Dichtelemente gewählt werden.

Das äußere Dichtelement 8 ist bevorzugt aus einem Material hergestellt, das die folgenden Eigenschaften aufweist:
- geringe Kompressibilität, insbesondere nach ASTM F 36 J - 2015 im Bereich von 8 % bis 12 %, bevorzugt 9 % bis 10 %,
- hohe Druckstandfestigkeit, insbesondere nach DIN 52913:2002-04 bei 100° C im Bereich von 20 bis 50 N/mm bezogen auf die Dicke des Dichtelements, bevorzugt im Bereich von 30 bis 50 N/mm,
- hohe Rückfederung, insbesondere nach ASTM T F 36 J - 2015 im Bereich von 40 % bis 70 %, bevorzugt von 55 % bis 66 %,
- geringer Kaltstauchwert, insbesondere nach DIN 28090-2:2014-11 im Bereich von 4 % bis 8 %, bevorzugt von 5 % bis 7 %,
- geringer Warmsetzwert, insbesondere nach DIN 28090-2:2014-11 in einem Bereich von 3 % bis 8 %, bevorzugt von 4 % bis 6 %,
- geringer Kaltrückverformungswert nach DIN 28090-2:2014-11 von ≤3%, bevorzugt ≤2%, und geringer Warmrückverformungswert bei 100°C nach DIN 28090-2:2014-11 von ≤3%, bevorzugt ≤2%

Bevorzugt umfasst das äußere Dichtelement 8 ein Material, das ausgewählt ist aus der Gruppe der Kautschuke, insbesondere der Gruppe der synthetischen Kautschuke, wie sie beispielsweise Ethylen-Propylen-Dien-(Monomer)-Kautschuk oder Acrylnitril-Butadien-Kautschuk bildet. Besonders bevorzugt ist das Material ein Kompositmaterial, bei dem das Kautschuk eine Matrix bzw. ein Bindemittel bildet, in das ein oder mehrere Füllstoffe, wie beispielsweise Partikel und/oder Fasern eingebettet oder eingegossen sein können. Die Matrix bzw. das Bindemittel können einen Anteil von <30 Gewichts-%, bevorzugt <20 Gewichts-%, besonders bevorzugt <15 Gewichts-% haben. Die Fasern und/oder Partikel können beispielsweise aus einem Material sein, das ausgewählt ist aus der Gruppe der aromatischen Polyamide, Polyaryletherketone und Polyarylsulfide, beispielsweise aus Poly(p-phenylenterephthalamid), Poly(m-phenylenisophthalamid), Polyetheretherketon (PEEK) und bzw. oder Polyphenylensulfid (PPS). Ihr Anteil kann bis zu 30 Gewichts- % betragen.

Bei der Verwendung von Kompositmaterial für das äußere Dichtelement 8 können die Füllstoffe in willkürlicher Orientierung eingebracht sein. Es ist aber auch möglich, eine Vorzugsrichtung festzulegen, die sich beispielsweise aus der Verwendung der Dichtelemente ergibt.

Weitere funktionelle Füllstoffe zur Verbesserung von Brandschutz, Zugfestigkeit und/oder Weiterreißwiderstand können z. B. Aluminiumsilikate, wie z. B. Kaolin, beispielsweise mit einem Anteil zwischen 30 Gewichts-% bis 60 Gewichts-%, Siliziumdioxide, wie z. B. Kieselgel oder Kieselgur, beispielsweise mit einem Anteil zwischen 10 Gewichts-% und 30 Gewichts-%, und bzw. oder Kalziumsilikate, beispielsweise mit einem Anteil zwischen 10 Gewichts-% und 30 Gewichts-%, sein.

Ferner ist es möglich, das äußere Dichtelement 8 mit einer Antihaftbeschichtung zu versehen. Diese kann beispielsweise aus einem Material aus der Gruppe der Polyhalogenolefine ausgewählt sein, beispielsweise Polytetrafluorethylen (PTFE).

Der Vorteil der vorstehenden Materialangaben liegt in der hohen mechanischen Beständigkeit bei der Fertigung und beim Betrieb der Elektrolysevorrichtung. Zudem verhindert die Verwendung von Kompositmaterial ein Kriechen des Materials unter Belastung.

Für das innere Dichtelement 7 ist bevorzugt ein Material vorgesehen, das chemisch beständig gegen wässrige, alkalische Elektrolyt-Lösungen, insbesondere KOH-Lauge, sowie Sauerstoff und Wasserstoff ist. Das Material weist bevorzugt folgende Eigenschaften auf:
- Kein oder ein geringes Quellverhalten gegenüber wässrigen Elektrolyt-Lösungen, bevorzugt ≤0,2 vol.%, bei Temperaturen bis mind. 100°C,
- eine hohe Druckstandfestigkeit, insbesondere nach DIN 52913:2002-04 im Bereich von 10 bis 50 N/mm² bei 100° C bezogen auf die Dicke des Dichtelements,
- eine geringere Rückfederung als das Material des äußeren Dichtelements, insbesondere eine Rückfederung im Bereich von 20 % bis 50 % nach ASTM F 36 J - 2015, bevorzugt 30 % bis 40 %,
- einen höheren Kaltstauchwert als das Material des äußeren Dichtelements, insbesondere nach DIN 28090-2:2014-11 ein Kaltstauchverhältnis von äußerem Dichtelement zum inneren Dichtelement im Bereich von 0,1 bis 0,6, bevorzugt 0,2 bis 0,5, besonders bevorzugt 0,2 bis 0,3. Als Kaltstauchwerte für das innere Dichtelement können Werte von 13 % bis 40 %, bevorzugt von 14 % bis 36 %, besonders bevorzugt von 17 % bis 32 %, vorgesehen sein.
- einen höheren Kaltrückverformungswert nach DIN 28090-2:2014-11 als das Material des äußeren Dichtelementes, insbesondere einen Kaltrückverformungswert von ≤6%, bevorzugt ≤4%, und einen höheren Warmrückverformungswert bei 100°C nach DIN 28090-2:2014-11 als das Material des äußeren Dichtelementes, insbesondere ein Warmrückverformungswert von ≤6%, bevorzugt ≤4%.

Für den Einsatz in einer sauren Elektrolyse, kann das Material statt einer chemischen Beständigkeit gegen Laugen, entsprechend beständig gegen eine saure wässrige Elektrolyt-Lösung sein.

Bevorzugt umfasst das innere Dichtelement 7 ein Material, das aus der Gruppe der Polyhalogenolefine ausgewählt ist, wie z. B. Polytetrafluorethylen (PTFE). Bevorzugt ist das Material ein partikel- und/oder faserverstärktes Kompositmaterial, bei dem das PTFE als Basis vorgesehen ist, in das Füllstoffe - beispielsweise Partikel und/oder Fasern, insbesondere Glaskugeln, z. B. aus Borosilikatglas - eingebettet oder eingegossen sind. Die Glaskugeln können bevorzugt Mikroglaskugeln mit einem Außendurchmesser im Bereich von 1 µm bis 99 µm sein. Auch Mikro-Hohlglaskugeln können vorgesehen sein. Derartige Materialien sind vorteilhaft sowohl gegen wässrige alkalische als auch saure Elektrolytlösungen chemisch beständig.

Mit den angegebenen Materialien können beispielsweise bei einer anfänglichen Flächenbelastung bzw. Flächenpressung von mindestens 40 MPa, bevorzugt mindestens 50 MPa, und einer Flächenbelastung nach Entlastung zwischen mindestens 26 MPa und mindestens 40 MPa spezifische Leckageraten von L<0,001 mg/m/s erreicht werden. Größere Leckageraten, z. B. 0,01 mg/m/s oder darüber, können bereits bei einer geringeren Flächenbelastung nach Entlastung erreicht werden. Die Dichtungsanordnung eignet sich somit auch für zyklische Belastungen.

Die Dichtelemente 7, 8 sind im Wesentlichen als Flachdichtungen ausgebildet. Typischerweise hat die Dichtungsanordnung bzw. die Dichtelemente 7, 8 in Richtung der aufzubringenden Flächenpressung, d. h. senkrecht zur Ebene der Flachdichtung bzw. den Anlageflächen, im unkomprimierten Zustand eine Dicke d im Bereich von 0,5 mm bis 5 mm, bevorzugt von 1 mm bis 3 mm, besonders bevorzugt von 1 mm bis 2 mm, wobei das innere Dichtelement 7 typischerweise im unkomprimierten Zustand eine größere Dicke d aufweist als das äußere Dichtelement 8. Der Dickenunterschied Δd zwischen der Dicke dᵢ des inneren Dichtelementes 7 und der Dicke dₐ des äußeren Dichtelementes 8 ohne Flächenpressung, d. h. im unkomprimierten Zustand, beträgt dabei wenigstens die Differenz der Stauchung des inneren Dichtelements Sᵢ und des äußeren Dichtelements Sₐ im komprimierten Zustand: Δd ≥ Sᵢ - Sₐ. Unter der Stauchung kann dabei der Höhen- bzw. Dickenunterschied des jeweiligen Dichtelements zwischen unkomprimiertem und komprimiertem Zustand verstanden werden, wie sie beispielsweise über die Warmsetzwerte nach DIN 28090-2:2014-11 bestimmt werden kann.

Ein komprimierter Zustand ist insbesondere ein Zustand unter Flächenpressung zur Verspannung des Zellstapels bei Temperaturen bis zu einer maximalen Betriebstemperatur der Elektrolysevorrichtung. Die maximale Betriebstemperatur kann bei der Alkalielektrolyse bis zu 95° C betragen. Im komprimierten Zustand kann die Dicke der Dichtelemente 7, 8 typischerweise zwischen 0,5 und 1,5 mm liegen. Die Flächenpressung kann bei Fertigung der Elektrolysevorrichtung, insbesondere beim Verspannen der Elektrolysezellen zum Zellstapel, bei mindestens 40 MPa, bevorzugt mindestens 50 MPa liegen und im Elektrolysebetrieb im Bereich von mindestens 26 MPa bis mindestens 50 MPa für eine Leckagerate L ≤ 0,001 mg/(m·s), wobei der Betrieb auch Phasen eines Standbys oder eines zeitweisen Abschaltens der Elektrolysevorrichtung umfassen kann. Die Dichtungsanordnung kann daher in vorteilhafter Weise auch bei zyklischen Belastungen verwendet werden.

Der Durchmesser und die Form der Dichtelemente 7, 8 sind bevorzugt so gewählt, dass damit Elektrolysezellen an ihrem Rand abgedichtet werden können. Die Dichtelemente 7, 8 werden dafür in einen Zwischenraum zwischen zwei Elektrolysezellen angeordnet. Die Dichtelemente 7, 8 werden dabei typischerweise in Umfangsrichtung als Flachdichtung mit dem Außendurchmesser des äußeren Dichtelements 8 an einer Außenkante der abzudichtenden Elektrolysezelle bzw. deren Zellrahmen 10 angeordnet, wobei das äußere Dichtelement 8 mit der Außenkante bündig abschließen kann oder zu dieser einen, bevorzugt gleichmäßigen, Abstand aufweisen kann. In Ausführungsformen kann die Dichtung also angepasst an die Grundform bzw. Umfangskontur der Elektrolysezelle eine ringförmige, z. B. kreisringförmige, ovale oder polygonförmige, insbesondere rechteckförmige, Flachdichtung sein.

Typischerweise liegt der maximale Außendurchmesser des äußeren Dichtelements 8 in einem Bereich von 1.000 mm bis 2.000 mm, bevorzugt von 1.400 mm bis 1.800 mm, besonders bevorzugt von 1.500 mm bis 1.600 mm. Die Fläche des Innenumfangs des äußeren Dichtelements 8 ist komplementär geformt zur Fläche des Außenumfangs des inneren Dichtelements 7, sodass die Dichtelemente 7, 8 beim Zusammenfügen formschlüssig ineinandergreifen. Die formschlüssige Verbindung kann beispielsweise über Knopflochverbindungen und/oder über Schwalbenschwanzverbindungen erfolgen.

Bevorzugt weisen die Dichtelemente 7, 8 am Innenumfang des äußeren Dichtelements 8 und bzw. oder am Außenumfang des inneren Dichtelements 7 Ausformungen bzw. Vorsprünge auf. Diese können insbesondere als Ausformungen für eine Schwalbenschwanz- oder Knopflochverbindung ausgebildet sein, d. h. prismen- oder trapezförmig oder rundlich sein, wobei der Begriff "rundlich" kreisförmige, elliptische und sonstige ovale Formen einschließt. Aufgrund der komplementär geformten Umfangsfläche der Dichtelemente 7, 8 weist die Dichtungsanordnung 22 zu jeder Ausformung des inneren Dichtelements 7 eine entsprechende Aussparung am jeweils anderen, äußeren Dichtelement 8 auf, die beim Zusammenfügen formschlüssig ineinandergreifen. Die Ausformungen bzw. Aussparungen sind dementsprechend an den jeweiligen Dichtelementen 7, 8 in denselben Abständen am Außenumfang des inneren Dichtelements 7 bzw. am Innenumfang des äußeren Dichtelements 8 angeordnet. In Ausführungsformen können je Dichtelement sowohl Ausformungen als auch Aussparungen, insbesondere abwechselnd zueinander ausgebildet sein. Es können in Ausführungsformen jedoch am äußeren oder inneren Dichtelement 7, 8 entweder nur Ausformungen oder nur Aussparungen ausgebildet sein. In einer bevorzugten Ausführung sind am Außenumfang des inneren Dichtelements 7 ausschließlich Ausformungen und am Innenumfang des äußeren Dichtelements 8 ausschließlich Aussparungen ausgebildet.

Ineinandergreifende Ausformungen/Aussparungen verhindern ein Verrutschen der Dichtelemente 7, 8 während der Fertigung der Elektrolysezelle und während des Verspannens der Zellstapel zu einer Elektrolysevorrichtung. Ausformungen am inneren Dichtelement 7 statt am äußeren Dichtelement 8 erhöhen die Lauge- bzw. Säurebeständigkeit und somit Lebensdauer der Dichtungsanordnung, weil im Elektrolysebetrieb die alkalische bzw. saure Elektrolytlösung von innen, d. h. von Richtung des inneren Dichtelementes 7, zum äußeren Dichtelement 8 in die Dichtungsanordnung 22 eindringt und dort Ausformungen am inneren Dichtelement 7 in Eindringrichtung mehr laugen- bzw. säurebeständiges Material zur laugen- bzw. säure beständigen Abdichtung bereitstellen als Aussparungen. Dies gilt nicht nur in Bezug auf die Elektrolytlösung, sondern auch in Bezug auf die Elektrolysegase. Außerdem passen sich die Ausformungen am inneren Dichtelement 7, insbesondere bei Knopflochverbindungen mit rundlichen, beispielsweise kreisförmigen oder ovalen, Ausformungen, bei einem höheren Kaltstauchwert des inneren Dichtelementes 7 im Vergleich zum äußeren Dichtelement 8 im Bereich des Formschlusses besonders gut an die Innenwand der Aussparungen am äußeren Dichtelementes 8 an, sodass eine verbesserte Dichtheit erreicht wird.

Die Ausformungen bzw. Aussparungen können am jeweiligen Dichtelement bevorzugt zueinander gleichmäßig beabstandet sein, beispielsweise jeweils in einem Winkel zueinander, der in Ausführungsformen zwischen einschließlich 10° bis 15° betragen kann, bevorzugt zwischen 11° und 12°. In Ausführungsformen können die Ausformungen bzw. Aussparungen jedoch in beliebigen, zueinander verschiedenen Abständen voneinander an den jeweiligen Umfangsflächen der Dichtelemente 7, 8 ausgebildet sein.

Besonders bevorzugt weisen die Ausformungen einen Hinterschnitt auf, sodass die Ausformung in einem Dichtelement in eine komplementär geformte Aussparung am jeweiligen anderen Dichtelement eingehakt bzw. -geknöpft werden kann, wie beispielsweise in Figur 4 dargestellt. Hinterschnitt bedeutet, dass die Ausformung eine Querschnittsverjüngung aufweist. Die Ausformung am Dichtelement kann dafür in der Ebene der Flachdichtung einen ersten Durchmesser b und einen zweiten Durchmesser B aufweisen, wobei der erste Durchmesser b näher an der Umfangsfläche des Dichtelements angeordnet ist als der zweite Durchmesser B und der erste Durchmesser b kleiner ist als der zweite Durchmesser B, wie beispielsweise in Figur 4 dargestellt. Bei ringförmigen Dichtelementen ist die Querschnittsverjüngung in radialer Richtung ausgebildet. Das Verhältnis des ersten Durchmessers b zum zweiten Durchmesser B kann insbesondere zwischen 0,4 bis 0,95, bevorzugt zwischen 0,6 und 0,8, betragen.

Ausformungen an den Umfangsflächen der Dichtelemente 7, 8 können typischerweise in der Ebene der Flachdichtung, bei ringförmigen Dichtelementen 7, 8 in radialer Richtung, eine maximale Ausdehnung von 10 bis 50 %, bevorzugt 10% bis 35% der Gesamtbreite des jeweiligen Dichtelements 7, 8 aufweisen, beispielsweise im Bereich von 5 bis 20 mm liegen. Ausformungen zwischen Segmenten 28a, 28b der Dichtelemente 7, 8 können in der Ebene der Flachdichtung, bei ringförmigen Dichtelementen 7, 8 in radialer Richtung, eine maximale Breite von 10 bis 80 %, bevorzugt 10% bis 60% der Gesamtbreite des jeweiligen Segmentes 28a, 28b aufweisen. In Ausführungsformen können die Ausformungen in einem Bereich am Anfang des Dichtelements 7, 8 einen konstanten Durchmesser in der Ebene der Flachdichtung aufweisen, z. B. als ein Stiel 34 ausgebildet sein, der beispielsweise einen rundlichen Bereich der Ausformung 32 mit der Umfangsfläche des Dichtelements oder Segmentes verbindet.

Die Breite der Dichtelemente 7, 8 bzw. Segmente 24a, 24b, 28a, 28b in der Ebene der Flachdichtung, d. h. bei ringförmigen Dichtelementen die Breite in radialer Richtung, kann ohne etwaige Ausformungen 0,5% bis 10% des Außenumfanges des äußeren Dichtelementes 8 betragen, beispielsweise im Bereich von 10 bis 60 mm, bevorzugt zwischen 20 und 40 mm, besonders bevorzugt zwischen 25 und 30 mm, liegen. Das Breitenverhältnis des äußeren Dichtelements 8 zum inneren Dichtelement 7 in der Ebene der Flachdichtung kann in einem Bereich von 0,8 bis 1,2 liegen.

Die Segmente der Dichtelemente 7, 8 können, wie in Figur 3 beispielhaft an den Segmenten 28a und 28b dargestellt, in Umfangsrichtung Ausformungen und/oder Aussparungen aufweisen, um die Segmente lösbar formschlüssig miteinander zu verbinden oder, wie in Figur 3 beispielhaft an den Segmenten 24a und 24b dargestellt, geschäftet zueinander ausgebildet sein, d. h. mit schräg zu den Anlageflächen 39 verlaufenden Kontaktflächen bzw. Fügeflächen, die zumindest teilweise aufeinander zu liegen kommen. Zusätzlich ist in Ausführungsformen auch ein Stoffschluss möglich, beispielsweise durch Verkleben an den Kontakt- bzw. Fügeflächen. Bevorzugt wird ein Klebstoff auf Cyanacrylsäure-Ethylester-Basis, insbesondere Ethyl-2 Cyanacrylat, verwendet. Vorteilhaft kann jedes Dichtelement 7, 8 zwischen drei und neun Segmenten aufweisen.

Geschäftet bedeutet, dass die jeweiligen Kontaktflächen zueinander benachbarter Segmente 24a, 24b für das Zusammenfügen der Segmente an den Kontaktflächen komplementär und flächig zueinander jeweils unter einem schrägen Winkel zur Ebene der Flachdichtung ausgebildet sind, insbesondere unter einem spitzen Winkel α, β im Bereich von 3,5° bis 20°, bevorzugt von 3,5° bis 15°, besonders bevorzugt 3,5° bis 10°. Die spitzen Winkel α, β besitzen in den Figuren 5 und 6 den gleichen Wert, können aber auch verschiedene Werte annehmen, wie nachfolgend noch erläutert wird.

In Ausführungsformen können die Ausformungen bzw. Aussparungen an den Umfängen der Dichtelemente 7, 8 symmetrisch oder asymmetrisch zu einer Mittellinie des jeweiligen Segments, die bei ringförmigen Dichtelementen 7, 8 in radialer Richtung verläuft, angeordnet sein. In bevorzugten Ausführungsformen können die Ausformungen bzw. Aussparungen an den Umfängen der Dichtelemente 7, 8 jeweils asymmetrisch zu der Mittellinie der Segmente angeordnet sein.

In Ausführungsformen können die Dichtelemente 7, 8, insbesondere das äußere Dichtelement 8, Durchgangsöffnungen für Mediendurchführung, für Verbindungsstücke und bzw. oder für Stifte zur Positionierung der Dichtelemente 7, 8 an der Elektrolysezelle aufweisen. Die Außenkonturen bzw. Umfangsflächen der Dichtelemente 7, 8 bzw. Segmente sind typischerweise in einem Stanzverfahren oder Schneidverfahren hergestellt, beispielsweise in einem Laserschneidverfahren, Wasserstrahlverfahren oder Schneidverfahren mit handgeführten und/oder automatisch geführten Schneid-Werkzeugen, wie einem CNC-Schneidplotter. Etwaige Unebenheiten an den jeweiligen Flächen oder zugehörigen Kanten, wie sie beispielsweise bei faser- und oder partikelhaltigen Dichtmaterialien bei bestimmten Stanz- oder Schneidverfahren vorkommen können, können durch die beschriebenen Kaltstauchwert- und Warmsetzwert-Verhältnisse, insbesondere an den Umfangsflächen, an denen das innere und äußere Dichtelement formschlüssig miteinander verbunden sind, gut ausgeglichen werden.

Figur 5 zeigt in einer seitlichen (nicht maßstabgetreuen) Schnittansicht einen Ausschnitt eines Dichtelementes 7, 8 mit geschäfteten Fügeflächen bzw. Kontaktflächen 26. Die Segmente 24a, 24b sind derart in Umfangsrichtung des Dichtelementes 7, 8 zueinander versetzt angeordnet, dass die Fügeflächen 26 der zueinander benachbarten Segmente 24a, 24b einander jeweils überragen und einen Teil der Anlageflächen 39 überdecken. Zum einen ist durch diesen Versatz die Länge L der geschäfteten Verbindung größer als die Länge l der Fügeflächen 26. Die Längen l und L werden hier bezogen auf die Horizontale betrachtet. Die Verbindungslänge L der Segmente 24a, 24b ist um die Versatzlänge v, um die die Segmente 24a, 24b zueinander versetzt sind, länger als die Länge l der Fügeflächen 26. Zum anderen ist durch den Versatz der Segmente 24a, 24b auch die Dicke D des jeweiligen Dichtelementes 7, 8 im unkomprimierten Zustand im Bereich der Segmentierung größer als die Dicke d in den übrigen, ungeschäfteten Bereichen des Dichtelementes 7, 8, außerhalb der Verbindungslänge L. Die Dicke d ist dabei um die maximale Höhe erhöht, die das überlappende Segment 24a, 24b im Bereich der Überlappung von Fügefläche 26 und jeweiliger Anlagefläche 39 aufweist.

Die Kanten zwischen den Fügeflächen 26 und den Anlageflächen 39 sollten gratfrei sein und können fertigungsbedingt abgerundet oder gebrochen sein, wie in den Figuren 5 und 6 mit gepunkteten Linien angedeutet. Die spitzen Winkel α, β zwischen Anlagefläche 39 und Fügefläche 26 sind jeweils an den einander gegenüberliegenden Anlageflächen 39 bzw. Seiten eines Segmentes 24b ausgebildet, d. h. auf einer diagonalen Verbindungslinie zwischen den Kanten des Segmentes. Die Winkel α und β eines Segmentes können verschiedene Werte haben, für eine einfache Fertigung sind sie jedoch bevorzugt gleich groß, sodass die Fügeflächen 26 des Segmentes parallel zueinander verlaufen. Die Längen der Fügeflächen l, die Verbindungslängen L oder die Winkel α, β der Segmente können innerhalb eines Dichtelementes oder in beiden Dichtelemente 7, 8 jeweils voneinander verschieden oder gleich groß sein. Für eine einfache Fertigung können insbesondere die Längen l der Fügeflächen 26 oder die Winkel α zwischen den Fügeflächen 26 und den Anlageflächen 39 für sämtliche Segmente eines Dichtelementes oder beider Dichtelemente 7, 8 gleich groß sein.

Der Versatz v = (L - l) der Segmente 24a, 24b zueinander kann bei rotationssymmetrischen Dichtelementen 7, 8 sehr einfach durch Rotation der Segmente 24a, 24b in Umfangsrichtung des jeweiligen Dichtelementes 7, 8 zueinander erfolgen. Der Versatz v ist abhängig vom Winkel α, β der geschäfteten Fügeflächen 26, der Länge l der Fügeflächen und der Dicke d des unkomprimierten Segmentes derart gewählt, dass die Dicke D im Bereich der Fügeflächen 26 im unkomprimierten Zustand bis zu 120%, bevorzugt zwischen einschließlich 102% und 120%, der Dicke d des jeweiligen Dichtelementes 7, 8 beträgt. Durch die erhöhte Dicke D ist der Anpressdruck im Bereich der geschäfteten Verbindung erhöht und es ist somit trotz Segmentierung eine sehr gute Dichtheit möglich.

In Figur 6 ist in einer seitlichen Schnittansicht ein weiteres Beispiel eines Dichtelementes 7, 8 mit geschäfteten Fügeflächen bzw. Kontaktflächen 26 dargestellt. Die Segmente 24a, 24b sind, wie in Figur 5, ebenfalls in einem versetzten schrägen Stoß angeordnet, sodass die zueinander kongruent geformten Fügeflächen 26 der Segmente 24a, 24b einander überragen und jeweils eine Anlagefläche 39 teilweise überlappen. Dadurch ist die Dicke d des Dichtelementes um die maximale Höhe, die das Segment am überlappenden Bereich der Fügeflächen 26 aufweist, erhöht. Im Gegensatz zu den Segmenten der Figur 5 weisen die Fügeflächen 26 der Segmente 24a, 24b der Figur 6 jedoch spitze Winkel α, β jeweils nur zu einer der Anlageflächen 39 auf, d. h. an einer der Seiten des jeweiligen Segmentes, während an der gegenüberliegenden Anlagefläche 39 bzw. Seite nur stumpfe Winkel ausgebildet sind, sodass die Fügeflächen 26 des jeweiligen Segmentes zueinander geneigt sind. Die Winkel α, β können dabei für eine einfache Fertigung gleich groß sein. Es sind jedoch auch voneinander verschiedene Winkel α und β möglich, sowohl innerhalb eines Segmentes als auch bezüglich der Segmente des innerer und des äußeren Dichtelementes 7, 8.

Die Längen der Fügeflächen l, die Verbindungslängen L oder die Winkel α, β zwischen Fügeflächen 26 und Anlageflächen 39 der Segmente können in einem oder in beiden Dichtelemente 7, 8 jeweils zueinander verschieden oder gleich groß sein. Für eine einfache Fertigung können insbesondere die Längen l der Fügeflächen 26 oder die Winkel α und β zwischen den Fügeflächen 26 und den Anlageflächen 39 in einem oder in beiden Dichtelementen 7, 8 gleich groß sein. Das innere und bzw. oder äußere Dichtelement kann bzw. können im unkomprimierten Zustand beispielsweise Fügeflächen 26 der Länge l =15,0 mm aufweisen. Das äußere Dichtelement 7 kann dabei eine Dicke d von 1,0 mm und eine Verbindungslänge L von 16,5 mm haben. Das innere Dichtelement 8 kann eine Dicke d von 1,5 mm und eine Verbindungslänge L von 15,3 mm haben. Bei gleichen Winkeln können die Winkel α und β beispielsweise 3,8 Grad in einem oder in beiden Dichtelementen 7, 8 betragen. Das äußere Dichtelement 7 kann eine Dicke d von 1,0 mm und eine Verbindungslänge L=16,5 mm haben. Das innere Dichtelement 8 kann eine Dicke d von 1,5 mm und eine Verbindungslänge L von 23,0 mm haben.

### Bezugszeichenliste

- 1: Gehäuse
- 2: Endplatte
- 3: Elektrode, Anode
- 4: Zwischengitter
- 5: Membran
- 6: Elektrode, Katode
- 7: Inneres Dichtelement
- 8: Äußeres Dichtelement
- 9: Endplatte
- 10: Zellrahmen
- 11: Zwischenplatte
- 20: Knopflochverbindung
- 22: Dichtungsanordnung
- 24a, 24b: Segmente
- 26: Geschäftete Verbindung
- 28a, 28b: Segmente
- 30: Knopflochverbindung
- 32, 36: Kopf
- 34: Stiel
- 38: Ausnehmung
- 39: Anlagefläche
- b: Breite eines Stieles einer Verbindung
- B: Breite am Kopf einer Verbindung
- d: Dicke eines Dichtelementes außerhalb einer Verbindung
- D: Dicke eines Dichtelementes an einer Verbindung
- l: Länge einer Fügefläche
- L: Verbindungslänge von miteinander verbundenen Segmenten

## Patentansprüche

1. Dichtungsanordnung zur Abdichtung von Elektrolysezellen in einer Elektrolysevorrichtung, insbesondere in einer alkalischen Druckelektrolyse, mit einem inneren Dichtelement (7) und einem äußeren Dichtelement (8), ***dadurch gekennzeichnet, dass*** das innere und äußere Dichtelement (7, 8) formschlüssig miteinander angeordnet sind.

2. Dichtungsanordnung nach Anspruch 1, **dadurch gekennzeichnet, dass** die Dichtelemente (7, 8) als Flachdichtungen ausgebildet sind, die an einem Innenumfang des äußeren Dichtelementes (8) und einem Außenumfang des inneren Dichtelementes (7) formschlüssig zueinander angeordnet sind.

3. Dichtungsanordnung nach einem der vorhergehenden Ansprüche, **dadurch gekennzeichnet, dass** das innere und/oder das äußere Dichtelement (7, 8) als Ringscheibe, insbesondere als Kreisringscheibe, mit einem oder mehreren Ringsegmenten (24a, 24b; 28a, 28b) in Umfangsrichtung ausgebildet ist.

4. Dichtungsanordnung nach einem der vorhergehenden Ansprüche, **dadurch gekennzeichnet, dass** der Formschluss in Umfangsrichtung zwischen dem inneren und dem äußeren Dichtelement (7, 8) ausgebildet ist.

5. Dichtungsanordnung nach einem der vorhergehenden Ansprüche, **dadurch gekennzeichnet, dass** der Formschluss auch in radialer Richtung zwischen dem inneren und dem äußeren Dichtelement (7, 8) gebildet ist, insbesondere über Aussparungen und Ausformungen mit einem Hinterschnitt, bevorzugt über eine Schwalbenschwanzverbindung oder eine Knopflochverbindung (30).

6. Dichtungsanordnung nach Anspruch 5 **dadurch gekennzeichnet, dass** Ausformungen (32, 34, 36) mit Hinterschnitt am Außenumfang des inneren Dichtelementes (7) angeordnet sind und komplementär zu den Ausformungen (32, 34, 36) ausgebildete Aussparungen (38) am Innenumfang des äußeren Dichtelementes (8) angeordnet sind.

7. Dichtungsanordnung nach einem der vorhergehenden Ansprüche, **dadurch gekennzeichnet, dass** das innere und/oder das äußere Dichtelement (7, 8) zwei oder mehr Ringsegmente (24a, 24b; 28a, 28b) aufweisen, die in Umfangsrichtung miteinander über geschäftete Fügeflächen (26) und/oder über einen Hinterschnitt, insbesondere eine Schwalbenschwanzverbindung oder eine Knopflochverbindung (20), verbunden sind.

8. Dichtungsanordnung nach Anspruch 7, **dadurch gekennzeichnet, dass** die Ringsegmente (24a, 24b; 28a, 28b) im Bereich der geschäfteten Fügeflächen (26) eine erhöhte Dicke D gegenüber Bereichen ohne Fügeflächen aufweisen.

9. Dichtungsanordnung nach einem der Ansprüche 7 oder 8, **dadurch gekennzeichnet, dass** die geschäfteten Fügeflächen (26) in Umfangsrichtung zueinander versetzt angeordnet sind, sodass sie jeweils mit einer Anlagefläche (39) überlappen.

10. Dichtungsanordnung nach einem der Ansprüche 3 bis 9, **dadurch gekennzeichnet, dass** die Ringsegmente (24a, 24b) des äußeren Dichtelementes (8) versetzt zu den Ringsegmenten (28a, 28b) des inneren Dichtelementes (7) angeordnet sind.

11. Dichtungsanordnung nach einem der vorherigen Ansprüche, **dadurch gekennzeichnet, dass** das innere Dichtelement (7) einen größeren Kaltstauchwert besitzt als das äußere Dichtelement (8).

12. Dichtungsanordnung nach einem der vorherigen Ansprüche, **dadurch gekennzeichnet, dass** ein Quotient der Kaltstauchwerte des äußeren Dichtelements (8) zum inneren Dichtelement (7) kleiner als 0,6 ist.

13. Dichtungsanordnung nach einem der vorhergehenden Ansprüche, **dadurch gekennzeichnet, dass** ein Quotient der Warmsetzwerte des äußeren Dichtelementes (8) zum inneren Dichtelement (7) kleiner als 0,8 ist.

14. Dichtungsanordnung nach einem der vorhergehenden Ansprüche, **dadurch gekennzeichnet, dass** das äußere Dichtelement (8) einen höheren Rückfederwert besitzt als das innere Dichtelement (7).

15. Dichtungsanordnung nach einem der vorhergehenden Ansprüche, **dadurch gekennzeichnet, dass** der Quotient der Rückfederwerte von äußerem Dichtelement (8) zu innerem Dichtelement (7) größer als 1,4 ist.

16. Dichtungsanordnung nach einem der vorhergehenden Ansprüche, **dadurch gekennzeichnet, dass** das äußere Dichtelement (8) aus einem Kompositmaterial besteht, das aus einem Kautschuk und wenigstens einem Füllstoff aus Partikeln oder Fasern besteht.

17. Dichtungsanordnung nach einem der vorhergehenden Ansprüche, **dadurch gekennzeichnet, dass** das innere Dichtelement (7) aus einem Kompositmaterial besteht, das aus Polytetrafluorethylen (PTFE) und wenigstens einem Füllstoff aus Partikeln oder Fasern besteht.

18. Dichtungsanordnung nach einem der vorhergehenden Ansprüche, **dadurch gekennzeichnet, dass** das innere Dichtelement (7) eine größere Dicke als das äußere Dichtelement (8) aufweist.

## Geänderte Patentansprüche

### Geänderte Patentansprüche gemäss Regel 137(2) EPÜ.

1. Dichtungsanordnung zur Abdichtung von Elektrolysezellen in einer Elektrolysevorrichtung, insbesondere in einer alkalischen Druckelektrolyse, mit einem inneren Dichtelement (7) und einem äußeren Dichtelement (8), ***dadurch gekennzeichnet, dass*** wobei die Dichtelemente (7, 8) als Flachdichtungen ausgebildet sind, die an einem Innenumfang des äußeren Dichtelementes (8) und einem Außenumfang des inneren Dichtelementes (7) formschlüssig zueinander angeordnet sind.

2. Dichtungsanordnung nach Anspruch 1, **dadurch gekennzeichnet, dass** das innere Dichtelement (7) und/oder das äußere Dichtelement (8) als Ringscheibe, insbesondere als Kreisringscheibe, mit einem oder mehreren Ringsegmenten (24a, 24b; 28a, 28b) in Umfangsrichtung ausgebildet ist.

3. Dichtungsanordnung nach einem der vorhergehenden Ansprüche, **dadurch gekennzeichnet, dass** der Formschluss in Umfangsrichtung zwischen dem inneren Dichtelement (7) und dem äußeren Dichtelement (8) ausgebildet ist.

4. Dichtungsanordnung nach einem der vorhergehenden Ansprüche, **dadurch gekennzeichnet, dass** der Formschluss auch in radialer Richtung zwischen dem inneren Dichtelement (7) und dem äußeren Dichtelement (8) gebildet ist, insbesondere über Aussparungen und Ausformungen mit einem Hinterschnitt, bevorzugt über eine Schwalbenschwanzverbindung oder eine Knopflochverbindung (30).

5. Dichtungsanordnung nach Anspruch 4, **dadurch gekennzeichnet, dass** Ausformungen (32, 34, 36) mit Hinterschnitt am Außenumfang des inneren Dichtelementes (7) angeordnet sind und komplementär zu den Ausformungen (32, 34, 36) ausgebildete Aussparungen (38) am Innenumfang des äußeren Dichtelementes (8) angeordnet sind.

6. Dichtungsanordnung nach einem der vorhergehenden Ansprüche, **dadurch gekennzeichnet, dass** das innere und/oder das äußere Dichtelement (7, 8) zwei oder mehr Ringsegmente (24a, 24b; 28a, 28b) aufweisen, die in Umfangsrichtung miteinander über geschäftete Fügeflächen (26) und/oder über einen Hinterschnitt, insbesondere einen Hinterschnitt einer Schwalbenschwanzverbindung oder eine Knopflochverbindung (20), verbunden sind.

7. Dichtungsanordnung nach Anspruch 6, **dadurch gekennzeichnet, dass** die Ringsegmente (24a, 24b; 28a, 28b) im Bereich der geschäfteten Fügeflächen (26) eine erhöhte Dicke D gegenüber Bereichen ohne Fügeflächen aufweisen.

8. Dichtungsanordnung nach einem der Ansprüche 6 oder 7, **dadurch gekennzeichnet, dass** die geschäfteten Fügeflächen (26) in Umfangsrichtung zueinander versetzt angeordnet sind, sodass sie jeweils mit einer Anlagefläche (39) überlappen.

9. Dichtungsanordnung nach einem der Ansprüche 2 bis 8, **dadurch gekennzeichnet, dass** die Ringsegmente (24a, 24b) des äußeren Dichtelementes (8) versetzt zu den Ringsegmenten (28a, 28b) des inneren Dichtelementes (7) angeordnet sind.

10. Dichtungsanordnung nach einem der vorherigen Ansprüche, **dadurch gekennzeichnet, dass** das innere Dichtelement (7) einen größeren Kaltstauchwert besitzt als das äußere Dichtelement (8).

11. Dichtungsanordnung nach einem der vorherigen Ansprüche, **dadurch gekennzeichnet, dass** ein Quotient eines Kaltstauchwertes des äußeren Dichtelementes (8) zu einem Kaltstauchwert des inneren Dichtelementes (7) kleiner als 0,6 ist.

12. Dichtungsanordnung nach einem der vorhergehenden Ansprüche, **dadurch gekennzeichnet, dass** ein Quotient eines Warmsetzwertes des äußeren Dichtelementes (8) zu einem Warmsetzwert des inneren Dichtelementes (7) kleiner als 0,8 ist.

13. Dichtungsanordnung nach einem der vorhergehenden Ansprüche, **dadurch gekennzeichnet, dass** das äußere Dichtelement (8) einen höheren Rückfederwert besitzt als das innere Dichtelement (7).

14. Dichtungsanordnung nach einem der vorhergehenden Ansprüche, **dadurch gekennzeichnet, dass** der Quotient eines Rückfederwertes des äußeren Dichtelementes (8) zu einem Rückfederwert des inneren Dichtelementes (7) größer als 1,4 ist.

15. Dichtungsanordnung nach einem der vorhergehenden Ansprüche, **dadurch gekennzeichnet, dass** das äußere Dichtelement (8) aus einem Kompositmaterial besteht, das aus einem Kautschuk und wenigstens einem Füllstoff aus Partikeln oder Fasern besteht.

16. Dichtungsanordnung nach einem der vorhergehenden Ansprüche, **dadurch gekennzeichnet, dass** das innere Dichtelement (7) aus einem Kompositmaterial besteht, das aus Polytetrafluorethylen (PTFE) und wenigstens einem Füllstoff aus Partikeln oder Fasern besteht.

17. Dichtungsanordnung nach einem der vorhergehenden Ansprüche, **dadurch gekennzeichnet, dass** das innere Dichtelement (7) eine größere Dicke als das äußere Dichtelement (8) aufweist.
